# DEMANDE DE BREVET EUROPEEN

(11) **EP 0 010 018 A1**
(43) Date de publication de la demande: **16.04.1980**
(21) Numéro de dépôt: 79400644.5
(22) Date de dépôt: 14.09.1979
(51) Int. Cl.: B65B 9/02, B65B 43/06

(54) **Procédé et machine pour réaliser un sachet plat quadrangulaire et pour remplir ce sachet d'un matériau solide ou liquide en quantité prédéterminée**

(30) Priorité: 19.09.1978 FR 7826763
(71) Demandeur: SOCIETE DES ETABLISSEMENTS THIMON, F-73100 Aix Les Bains (FR)
(72) Inventeur: Thimon, Jacques, Tresserve F-73100 Aix Les Bains (FR)
(74) Mandataire: Derambure, Christian

(57) **Abrégé**

L'invention concerne un procédé et une machine pour réaliser un sachet plat quadrangulaire en un matériau thermosoudable et remplir ce sachet de materiau solide ou liquide en quantité prédéterminée.

La machine est caractérisée en ce qu'elle comprend des moyens propres à maintenir deux ensembles (7a), (7b) de thermosoudage mutuel transversal de deux ensembles (8a), (8b), de thermosoudage mutuel longitudinal de deux bandes (6a), (6b), en un film thermousoudable appliqué l'un contre l'autre pendant une première partie du cycle de fonctionnement de la machine et écartés l'un de l'autre, pendant une deuxième partie du cycle de fonctionnement de la machine.

L'invention est applicable aux conditionnements de quantités prédéterminées de solides ou liquides.

## Description

L'invention concerne un procédé pour réaliser un sachet de forme générale plate et de contour en forme de parallélogramme ou de rectangle, fermé sur ses quatre côtés, en un matériau thermosoudable en forme de feuille, et pour remplir ce sachet avec une quantité prédéterminée d'un matériau solide ou liquide. L'invention concerne également une machine pour la mise en oeuvre du. procédé et un sachet obtenu par la mise en oeuvre du procédé sur la machine.

On connaît déjà des procédés et des machines pour réaliser un sachet de forme générale plate et de contour en forme de rectangle, fermé sur ses quatre côtés, en un matériau thermosoudable en forme de feuille, et pour remplir ce sachet avec une quantité prédéterminée d'un matériau solide. Dans ces procédés connus, on part de deux bandes de matériau thermosoudable, on réalise progressivement, par thermosoudage mutuel des deux bandes, trois côtés du sachet à savoir son fond et ses deux côtés longitudinaux, simultanément on remplit le sachet par son côté supérieur resté ouvert et enfin, on solidarise le côté supérieur par thermosoudage. Un tel procédé est utilisé notamment pour réaliser des sachets contenant des médicaments.

Un tel procédé présente l'inconvénient essentiel que le remplissage du sachet avec le matériau de remplissage a lieu de façon concomitante avec la réalisation du fond et des deux bords longitudinaux du sachet. Ceci étant obtenu par thermosoudage, il en résulte une certaine élévation de la température du sachet en cours de réalisation de sorte que le ma- tcriau de remplissage tombant dans le sachet est porté brusquement à une température plus élevée que celle souhaitable ce qui peut se révéler très gênant dans le cas où le matériau de remplissage est un médicament sensible à la chaleur. De plus, cette simultanéité de la réalisation du sachet et de son remplissage ne permet que difficilement d'utiliser un matériau de remplissage sous forme liquide.

Une machine connue pour la mise en oeuvre de ce procédé comprend deux ensembles de moyens d'alimentation en bandes continues thermosoudables deux tambours appliqués en permanence l'un contre l'autre, entraînés en rotation en permanence, l'un dans le sens direct, l'autre dans le sens indirect. Ces deux tambours comportent, sur une génératrice commune, deux éléments chauffants destinés à réaliser le fond et le côté supérieur des sachets successifs. Les deux tambours comprennent également deux paires de circonférences de thermosoudage longitudinal des sachets écartées axialement l'une de l'autre, venant en correspondance réciproque. Entre les circonférences, les tambours sont évidés de manière à permettre le passage de moyens de transfert du matériau de remplissage associés à des moyens de distribution et à des moyens de stockage de ce matériau. Une telle machine présente cependant les inconvénients suivants ; compte tenu de la forme des tambours, il est clair que l'on ne peut réaliser que des sachets en forme de rectangles ce qui exclut les sachets en forme de parallélogrammes. De plus, la machine est réglée pour deux tambours particuliers définissant ainsi les dimensions du sachet. Pour réaliser des sachets de dimensions différentes, il est nécessaire de changer de tambour, ce qui implique des réglages longs et délicats de l'ensemble de la machine. Enfin, les tambours fonctionnant en permanence, les bandes de matériau thermosoudable sonsituant le sachet défilent elles aussi en permanence ce qui ne rend que plus difficiles d'éventuelles opérations d'impression sur ces bandes.

En ce qui concerne les sachets connus réalisés par le procédé et avec la machine qui viennent d'être décrits, ils ne peuvent avoir qu'une forme recta: :ulaire. De plus, leur dimension ne peut pas être modifiée comme on viLnt de le dire. Enfin, ces sachets se présentent soit sous forme individuelle, soit sous forme de bandes de sachets successifs. Dans ce dernier cas, il est prévu entre deux sachets une zone d'affaiblissement, résultant par exemple de perforations, permettant de séparer les deux sachets. Cependant, on a constaté que cette zone d'affaiblissement permettait de réaliser un déchirement transversal mais non pas un déchirement longitudinal en vue notamment d'ouvrir chaque sachet.

L'invention vise donc à remédier à ces divers inconvénients. A cet effet, elle propose un procédé pour réaliser un sachet de forme générale plate et de contour en forme de parallélogramme ou de rectangle, fermé sur ses quatre côtés, en un matériau thermosoudable en forme de feuille, et pour remplir ce sachet avec une quantité prédéterminée d'un matériau solide ou liquide, dans lequel on part de deux bandes de matériau thermosoudable, on réalise progressivement par thermosoudage mutuel des deux bandes, trois côtés du sachet à savoir son fond et ses deux côtés longitudinaux, on remplit par son côté supérieur resté ouvert, on solidarise enfin le-côté supérieur par thermosoudage, caractérisé par le fait que, dans une première phase initiale, on réalise le fond du sachet par thermosoudage ; dans une deuxième phase immédiatement après la première phase, on' réalise simultanément les deux côtés longitudinaux par thermosoudage, de façon progressive et continue ; et, dans une troisième phase, placée après la deuxième phase, et distincte d'elle, on remplit le sachet.

Une machine suivant l'invention du type comprenant deux ensembles de moyens d'alimentation en bandes continues thermosoudables, deux ensembles de moyens de thermosoudage mutuel transversal des deux bandes provenant des deux ensembles de moyens d'alimentation ; deux ensembles de moyens de thermosoudage mutuel longitudinal des deux bandes constituant également des moyens assurant le défilement des bandes ; des moyens de stockage du matériau à ensacher ; des moyens pour distribuer une quantité prédéterminée de c matériau ; des moyens pour transférer cette quantité prédéterminée dans un sachet, est caractérisée par le fait qu'elle comporte des moyens propres à maintenir les deux ensembles des moyens de thermosoudage mutuel longitudinal et des moyens de défilement d'une part, appliqués l'un contre l'autre pendant une première partie du cycle de fonctionnement de la machine et d'autre part, écartés l'un de l'autre pendant une seconde partie du cycle de fonctionnement de la machine.

Enfin, un sachet réalisé par le procédé et la machine suivant l'invention, peut présenter une forme de parallélogramme et comporte le long de son fond ou/et de son côté supérieur une zone d'affaiblissement permettant tout aussi bien le déchirement dans le sens transversal que longitudinal.

Les autres caractéristiques et avantages de l'invention seront bien compris grâce à la description qui suivra en référence aux dessins annexés dans lesquels :
La figure 1 est une vue schématique, en élévation, d'une machine suivant l'invention ; la figure 2 est une vue schématique, en élévation du mécanisme de la machine suivant l'invention ; la figure 3 est une vue schématique, de dessus, illustrant le mécanisme de la⁻machine suivant l'invention ; la figure 4. est une vue schématique, de dessus, illustrant un mors de la machine suivant l'invention ; la figure 5 est une vue schématique, en coupe, suivant la ligne V-V de la figure 4 ; les figures 6A, 6B, 6C et 6D sont quatre vues schématiques, en élévation, illustrant des phases successives du procédé suivant l'invention ; la figure 7 est une vue schématique d'un sachet susceptible d'être réalisé par le procédé et la machine suivant l'invention; la figure 8 est un diagramme de fonctionnement de la machine.

Une machine suivant l'invention (figure 1) comprend un bâti 1 comprenant notamment une semelle 2, une plaque frontale 3 et une plaque de dessus 4 ; deux ensembles 5a, 5b de moyens d'alimentation en bandes continues d'un matériau thermosoudable ; deux ensembles 7a, 7b de thermosoudage mutuel transversal des deux bandes 6a, 6b, provenant des moyens d'alimentation 5a, 5b ; deux ensembles 8a, 8b de moyens de thermosoudage mutuel longitudinal des deux bandes 6a, 6b, constituant également des moyens assurant le éfilement de ces bandes ; des moyens de stockage 9 du mata- riau à ensacher ; des moyens 10 pour distribuer une quantité prédéterminée de ce matériau ; des moyens 11 pour transférer cette quantité prédéterminée dans un sachet réalisé à partir des bandes 6a, 6b.

Les moyens d'alimentation 5a, 5b, et les moyens de soudage 7a, 7b, 8a, 8b sont supportés par la plaque frontale 3 du côté de sa face avant 3a. Les moyens de stockage 9, de distribution 10 et de transfert 11 sont portés par la plaque de dessus 4 à l'aplomb des moyens de soudage 7a, 7b, 8a, 8b.

Chaque ensemble de moyens d'alimentation 5a, 5b, comporte un tourillon 12 monté à rotation libre autour de son axe 13 porté par la plaque frontale 3, susceptible de recevoir une bobine 14 sur laquelle est enroulée une bande continue 6a, 6b ; des rouleaux de renvoi 15 et 16, d'axes horizontaux, le rouleau 16 étant placé à l'aplomb des moyens de soudage 7a, 7b, 8a 8b.

Les moyens de stockage 9 se présentent sous la forme d'un réservoir de forme appropriée susceptible de recevoir le matériau à ensacher, lui- même à l'état solide, sous forme de poudre, de granulés ou autres ou encore sous forme liquide. Les moyens de distribution 10 se présentent,par exemple, sous la forme d'un disque pouvu d'alvéoles, venant se remplir avec le matériau à ensacher dans les moyens de stockage 9 et venant en correspondance avec les moyens de transfert 11, le disque étant entraîné en rotation autour de son axe vertical de révolution 17. Les moyens de transfert 11 se présentent sous la forme d'un tube ou conduit de direction générale verticale, dirigé vers le bas, passant entre les rouleaux 16 et dont l'extrémité inférieure est située en permanence au dessus des moyens de soudage transversal 7a, 7b.

Les moyens de soudage 7a et 8a, d'une part, 7b et 8b, d'autre part, sont portés respectivement par des mors 18a 18b, sur lesquels on reviendra ultérieurement.

Suivant l'invention, la machine comprend des moyens 19 propres à maintenir les mors 18a, 18b d'une part, appliqués l'un contre l'autre pendant une première partie initiale du cycle de fonctionnement de la machine et, d'autre part, écartés transversalement l'un de l'autre pendant une seconde partie finale du cycle.

Comme on le verra plus en détail ultérieurement, selon une forme d'exécution possible mais non limitative, les moyens 19 comprennent en combinaison des moyens 20 sollicitant les mors 18a, 18b l'un conere l'autre en permanence pendant la première et la seconde parties du cycle de la machine et des moyens 21 commandés pendant la seconde partie seulement du cycle de la machine et agissant à l'encontre des moyens 20 en vue d'écarter les mors 18a, 18b.

D'une façon générale, la machine est globalement symétrique autour d'un plan vertical dont la trace P est illustrée sur les figures 1 à 3. On se contentera donc de décrire l'un seulement des ensembles de la machine lorsque celle-ci en comporte deux identiques et symétriques par rapport au plan P.

La machine comporte enfin, éventuellement, d'une part, des moyens 22 pour couper les sachets entre eux, faisant également fonction de moyens de prédécoupe et des moyens d'impression 23 de l'une ou/et l'autre des deux bandes 6a, 6b.

On décrira maintenant les mors 18a, 18b, et les moyens de soudage 7a, 7b, 8a, 8b, en se référant aux figures 1 à 5.

Chaque mors 18a, 18b, comporte une pièce support et de résistance 24 ayant, en section droite transversale, une forme générale de L, réalisée en un matériau conducteur de la chaleur notamment en métal, comprenant une grande branche normalement verticale ou dossier 25 et une branche plus courte normalement horizontale ou assise 26.

Le dossier 25 est conformé de façon à pouvoir être appliqué sur une pièce de maintien 27. A cet effet, des trous borgnes taraudés 28 sont percés dans la face externe du dossier 25 et permettent le vissage de vis de fixation à la pièce de maintien 27.

L'assise 26 comprend deux branches de même forme générale ; à savoir une branche supérieure 29 et une branche inférieure 30, écartées transversalement l'une de l'autre par un espace libre 31 débouchant d'une part, du côté de l'extrémité libre de l'assise 26 et, d'autre part, du côté de sa jonction avec ie dossier 25. Les chants 32, 33 des branches dpérieurc 29 et inférieure 30, situés du côté de l'extrémité libre de l'assise 26 sont coplanaires et comportent préférentiellement des reliefs formant un gaufrage.

Deux plaques 34, de même forme générale, limitées par une arête verticale 35, une arête horizontale 36, et une arête 37 en forme d'arc de cercle s'étendant entre les deux arêtes 35 et 36, sont fixées à la pièce support 24 de façon transversale c'est-à-dire que les plans des plaques 34 sont perpendiculaires à l'arête entre le dossier 25 et l'assise 26. Les deux plaques 34 sont de plus écartées transversalement l'une de l'autre. La fixation d'une plaque 34 à la pièce support 24 est réalisée au moyen d'une vis traversant un trou 38 percé dans la pièce 24 à l'endroit de la jonction du dossier 25 avec l'assise 26, venant s'épauler sur la pièce 24 et se visser dans un trou borgne taraudé 39 de la plaque 34 à l'endroit des jonctions des arêtes 35 et 36.

L'épaisseur e d'une plaque 34 à l'endroit de l'arête 37 correspond sensiblement à l'épaisseur e des chants 32,33. La plaque 34 comporte une partie 40 de plus grande épaisseur, par exemple adjacente à l'arête horizontale 36 assurant donc un contact suffisant entre la plaque 34 et la pièce support 24. La plaque 34 est réalisée de la même manière que la pièce support 24 en un matériau conducteur de la chaleur.

La longueur de l'arête horizontale 36 est telle que l'arête en arc de cercle 37 soit tangente aux chants 32,33 qui viennent ainsi prolonger ladlte arête 37 a partir de l'arête horizontale 36. De même, l'arête 37 comporte des reliefs constituant un gaufrage s'étendant perpendiculairement au gaufrage des chants 32 et 33. Pour assurer un réglage de l'écartement E des deux plaques 34, on prévoit que les trous 38 sont de forme allongée, comme illustré sur la figure 4 ce qui permet, par simple desserement des vis de blocage des plaques 34 d'écarter celles-ci l'une de l'autre ou, au cetraire, de les rapprocher et ce sur une course suffisamment im^{p}or- tante sans avoir pour autant à modifier la pièce support 24.

Grâce à des moyens de chauffage, non représentés, portés par la pièce de maintien 27, la pièce support 24 et les plaques 34 peuvent être chauffées notamment à l'endroit des chants 32,33 et des arêtes 37. Les chants 32 et 33 constituent ainsi, en combinaison, les moyens de soudage transversal 7a, 7b. Quant à l'arête 37, elle constitue également des moyens de soudage longitudinal 8a, 8b.

L'espace libre 31 sert de logement pour les moyens 22 de coupe ou de prédécoupe. Ces moyens se présentent sous la forme d'une lame associée à chaque nors ]8a, 18b comportant une partie active s'étendant transversa lement 41 et une queue 42, montée à coulissement dans la pièce support 24 découpée afin de constituer un guidage de la lame. Le bord libre extérieur de la partie 41 comporte une denture 43 sur laquelle on reviendra ultérieurement. Les deux extrémités de la partie 41 écartées transversalement l'une da l'autre 44 font saillie de la pièce 24, comme il est illustré sur la figure 4. A chacune de ces parties extrêmes est associé un organe élastique 45, tel qu'un ressort, sollicitant la lame à coulissement vers l'intérieur de la pièce support 24 dans le sens de la flèche F, sur la figure 4. La queue 42 débouche dans un logement 46 ménagé à l'arrière de la pièce support 24 à l'endroit des jonctions des branches 29 et 30 ce qui permet le passage d'un organe mécanique de type poussoir, non représenté, porté par la pièce de maintien 27 et susceptible de solliciter la lame vers l'extérieur de la pièce support 24. Pour assurer le réglage du saillant H de la lame à partir des chants 32 et 33, on prévoit de percer des trous borgnes taraudés 47 dans les branches inférieure 30 et supérieure 29 de l'assise 26 et à partir de la face inférieure 48 de ladite assise. Avec ce- trous borgnes coopèrent des vis comportant un téton excentré, non représenté, venant en blocage sur le bord libre intérieur 49 de la partie 41 adjacente à la queue 42. De la sorte, la simple manipulation de ces vis permet de régler le saillant H et ce, sans avoir à manipuler les autres éléments constitutifs des mors 18a, 18b.

Comme on l'a dit, les chants 32 et 33 constituent les moyens de soudage transversal 7a, 7b. Plus précisément, le chant 32 constitue des moyens de soudage transversal supérieur destiné à réaliser le fond d'un sachet alors que le chant 33 constitue des moyens de soudage transversal inférieur destiné à réaliser le côté supérieur du sachet.

Suivant une variante possible de l'invention, un mors 18a, 18b a non pas une forme générale prismatique droite comme il vient d'être décrit, mais une forme générale prismatique inclinée c'est-à-dire que notamment l'arête entre le dossier 25 et l'assise 26 est non pas perpendiculaire au plan des plaques 34 mais inclinée par rapport à la perpendiculaire. Cette disposition permet de réaliser un sachet en forme générale de parallélogramme, comme illustré sur la figure 7.

Selon une caractéristique de l'invention, la denture 43 des moyens 22 est te le qu'elle permet de réaliser entre deux sachets des perforations sur lesquelles on reviendra ultérieurement, assurant une possibilité de déchirement transve sal et longitudinal.

Comme on peut le voir sur la figure 3, la pièce 27 a une forme générale de cornière comportant une première branche 50, normalement perpendiculaire à la claque frontale 3 ; un retour 51 à partir de l'extrémité libre de la première branche 50, dirigé de façon coplanaire par rapport à la plaque frontale 3 ; une plaque d'appui 52 à l'extrémité libre du retour 51, sur laquelle est fixée la pièce 24, comme indiqué précédemment ; une seconde branche 53 normalement parallèle à la plaque frontale_{.}3 montée à pivotement du côté de son extrémité libre sur un bras 54 autour d'un axe 55 horizontal et perpendiculaire à la plaque frontale 3.

La pièce 27 est rétrécie à l'endroit du retour 51 et de sa jonction avec la première branche 50 ce qui constitue une zone de déformation élastique de cette pièce 27 écartée transversalement de l'axe 55 et assurant une application parfaite des deux mors 18a, 18b l'un ,n-tre l'autre lorsque cela est nécessaire alors même que les efforts fournis pour atteindre ce résultat sont exercés de façon déportée sur les bras 54.

Bien entendu, la machine comporte deux bras respectivement 54a, 54b associés respectivement aux mors 18a, 18b.

Comme on peut le voir sur les figures 2 et 3, les bras 54a, 54b, sont placés du côté de la face arrière 3b de la plaque frontale 3 qui comporte deux ouvertures 56 permettant de relier lesdits bras 54a, 54b aux deux mors 18a, 18b comme indiqué précédem ent.

Les bras 54a, 54b sont placés normalement verticalement et dirigés vers le bas, d'une longueur suffisante, articulés à leur partie extrême inférieure à la plaque frontale 3 autour d'axes d'articulation 57a, 57b, horizontaux et perpendiculaires à ladite plaque 3.

Les bras 54a, 54b pouvant osciller sur une faible course à partir de leur position médiane verticale illustrée sur la figure 2, les axes 55a, 55b décrivent deux courts tronçons de circonférence, qui, compte tenu de leur longueur et compte tenu de la longueur des bras 54a , 54b peuvent être assimilés, pour la clarté de l'exposé, à deux segments de coulissement horizontaux dans le plan de la plaque 3. En conséquence, la pièce 27, donc la pièce 24 et les mors 18a,18b sont montés d'une part à pivotement autour des axes 55a,55b, et, d'autre part à coulissement horizontal dans le plan de la plaque 3. Compte tenu de ce mouvement, les ouvertures 56 sont naturellement de grandeur suffisante.

La machine comporte donc des moyens 58 propres à entraîner les mors 18a, 18b en rotation alternative, comme on le verra ultérieurement, et des moyens 59 propres à réaliser le coulissement des mors 18a, 18b.Ce sont ces moyens 59 qui comportent les moyens 19 eux-mêmes constitutés par la combinaison des moyens 20 et 21.

On décrira maintenant les moyens 58, 59 en se référant plus partic iè- rement aux figures 2 et 3.

La machine comporte un moteur rotatif central 60 éventuellement pourvu de moyens de réduction ou de démultiplication, entraînant grâce à des moyens de liaison 61, tels que chaînes, courroies ou autres, un pignon central 62 d'axe horizontal 63 perandiculaire à la plaque frontale 3, sur lequel est par exemple calée une roue dentée 64 coopérant avec les moyens de liaison 21 et placée du côté de la face arrière 3b de la plaque 3. Le pignon 62 est naturellement porté par la plaque 3 au moyen d'un palier approprié. L'axe 63 est préférentiellement placé dans le plan vertical de symétrie de la machine au voisinage des mors 18a,18b.

Les moyens 58 comprennent deux leviers d'entraînement 65a, 65b, solidaires respectivement des pièces 27a, 27b associées aux mors 18a, 18b, donc mobiles à rotation autour des axes 55a, 55b.

A leur extrémité opposée, les leviers d'entraînement 65a, 65b sont articulés librement respectivement à deux bielles 66a, 66b autour d'axes 67a, 67b horizontaux et parallèles aux axes 55a, 55b. Les deux bielles 66a, 66b sont articulées entre elles, librement à leur extrémité opposée, autour d'un axe 68 d'un tourillon 69 porté par ur hariot 70 monté librement coulissant verticalement dans le plan de trae _{P} grâce à des moyens de coulissement 71 tels que deux glissières 72, verticales, fixées à la semelle 2, coopérant avec des trous correspondants du chariot.

Le chariot 70 est mû à coulissement vertical alternativeme ascendant et descendant par tout moyen approprié et notamment par un ispositif du type bielle-manivelle. Dans ce cas, il est prévu une bie le 73 dont le pied est articulé au chariot 70 autour d'un axe 74 er dont la tête est articulée autour d'un axe 75 sur une manivelle 76 calée sur le pignon centra 62 et donc pivotant autour de l'axe 63.

Préférentiellement, la manivelle 76 est de longueur réglable ce qui permet de faire varier l'écartement entre les axes 63 et 75. A cet effet, la manivelle 76 peut comporter une glissière 77 calée sur le pignon central 62 et un chariot 78 susceptible de coulisser sur la glissière 77 et d'être calé en toute position souhaitée grâce à des moyens de blocage 79 tels qu'écrous ou autres, la bielle 73 étant articulée, par sa tête au chariot 78 autour de l'axe 75. Comme il résulte de la figure 2, lorsque le pignon 6-2 fait un tour, le chariot 70 fait un aller retour et chaque levier 65a, 65b, pivote autour de l'axe correspondant 55a, 55b, sur une fraction de tour d'abord dans un sens puis dans le sens opposé. Quand on procède au réglage de la manivelle 76, on peut faire varier la course de coulissement du chariot et donc la course de rotation des leviers 65a, 65b. Plus précisément, l'écartement des axes 63 et 75 provoque une augmentation de l'amplitude de pivotement des leviers 65a, 65b. Du fait de la conformation des moyens 58, les leviers 65a, 65b pivotent simultanément sur une même amplitude mais en sens opposé.

Suivant l'invention, le rayon de courbure des arêtes en arc de cercle 37 de chacun des mors 18a, 18b coïncide respectivement avec les axes 55a, 55b. De la sorte, en supposant qu'initialement les mors 18a, 18b, soient en contact réciproque par les chants respectifs 32 et 33, les mors 18a, 18b peuvent pivoter en sens opposé et d'une même valeur absolue en restant tangents lorsque les axes 55a et 55b sont fixes, ce qui est le cas lorsque les bras 54a, 54b restent eux-mêmes fixes.

Les moyens de coulissement 59 comportent, comme on l'a déjà dit, des moyens 20 sollicitant les mors 18a, 18b l'un en direction de l'autre et des moyens 21 agissant en sens opposé. Les moyens 20 comprennent notamment deux organes élastiques tels que des ressorts hélicoïdaux, chacun d'eux de direction générale horizontale et parallèle à la plaque frontale 3, en appui par une extrémité sur une coupelle 80 rigidement fixée à la plaque frontale 3 du côté de sa face arrière 3b et par son extrémité opposée sur un bras 54a, 54b de préférence au voisinage de l'axe 55a, 55b correspondant tout en sollicitant ces bras en direction du plan de trace P en permanence. Les moyens 21 comprennent par exemple associées à chaque bras 54a, 54b deux tiges 81a, 81b, de direction générale horizontale et parallèle à la face frontale 3, s'étendant à partir des bras en direction du plan de trace P aux parties extrêmes libres desquels sont montés à pivotement libre deux galets 82a, 82b autour d'axes horizontaux 83a, 83b perpendiculaires à la plaque frontale 3. En particulier, les axes 83a, 83b sont diamétralement opposés par rapport à l'axe 63. Les deux galets 82a, 82b coopèrent avec une came 84 de profil approprié montée calée sur le pignon 62. La came 84 comporte une partie de circonférence normale correspondant au cas où les deux bras 54a, 54b, sont normalement verticaux et les deux mors 18a, 18b applicués l'un contre l'autre et au moins une partie formant excroissance où les bras 54a, 54b sont légèrement inclinés, leurs extrémités libres supérieures étant écartées l'une de l'autre et les deux mors 18a, 18b également écartés l'un de l'autre et ce à l'encontre des ressorts constituant les moyens 20. Il va de soi, que les tiges 81a, 81b sont préférentiellement réglables en longueur ce qui permet de régler la course de coulissement des mors 18a, 18b.

Le procédé de réalisation d'un sa;het, suivant l'invention, coirespon- dant au cycle de fonctionner ent de la machine sera décrit en référence aux figures 6A à 6D et 8. Irtialement, (figure 6A), les bandes 6a, 6b passent sur les rouleaux 16 et sont appliquées l'une contre l'autre par les mors 18a, 18b, en contact par les moyens de soudage transversal 7a, 7b. Les moyens 21 sont donc élastiques. En dessous des deux mors 18a, 18b, se trouve un sachet S1 dont le fond et les deux côtés verticaux longitudinaux ont été réalisés précédemment. ce sachet S1 ayant été également rempli.

Pendant une durée de temps tl à compter de cet instant 0, les mors 18a, 18b sont entraînés en rotation dans le sens des flèches f sur la figure 6A, autour des axes 55a, 55b, immobiles. Il en résulte un entraînement des deux bandes 6a, 6b par l'intermédiaire des mors 18a, 18b, comme l'indique la courbe C1 de la figure 8, illustrant la traction des bandes. Comme l'indique la courbe C2 de la figure 8 qui illustre la position relative des deux mors 18a, 18b, ceux-ci sont fermés. Les mo ens de chauffage associés aux mors 18a, 19b, sont mis en oeuvre, comme l'indique la cpurbe C3 de sorte que lesodeux branches inférieures 30 des mors réalisent le côté supérieur du sachet S1. Les branches supérieures 29 des deux mors réalisent simultanément le fond F2 du sachet suivant S2. Entre le côté supérieur CSI et le fond F2, respectivement des sachets SI et S2, est prévue soit une coupe transversale, soit une découpe transversale Dl, sur laquelle on reviendra ultérieurement et ce, grâce aux moyens 22. Comme l'illustre la courbe C4 de la figure 8, il n'y a pas à ce moment remplissage du sachet. De même, comme l'illustre la courbe C5 de la figure 8, les moyens d'impréssion 23 ne sont pas mis en oeuvre durant ce temps tl.

Dans un deuxième temps t2 situé immédiatement après t1, on maintient la traction des bandes 6a, 6b, comme illustré par la courbe CI, les mors restent fermés, comme illustra par la courbe C2 et les moyens de chauffage restent actifs, comme illustré par la courbe C3. Il n'y a pas de remplissage, comme illustré par la courbe C4 et les moyens d'impression 23 sont inactifs comme illustré par la courbe C5. Cependant, les mors 18a, 18b sont entraînés en rotation grâce aux moyens 58 de sorte que les arêtes en arc de cercle 37 de ces mors tiennent en tangence l'une avec l'autre, en partant de l'arête borizontale 36, jusqu'à, au plus tard, l'arête verticale 35. Ce déplaccment en rotation est rendu possible du fait que le centre des arêtes en arc de cercle 37 est constitué par des axes de rotation 55a; 55b. Les moyens 8a, 8b, étant rendus actifs, provoquent progressivement la réalisation des côtés longitudinaux CL2 du sachet S2 et ce, jusqu'à leur extrémité supérieure.

Suivant l'invention, on se trouve à l'issue du temps t2 sensiblement au milieu du cycle de fonctionnement de la machine.

Dans un troisième temps t3, faisant suite à t2, les mors 18a, 18b, sont écartés l'un de l'autre grâce aux moyens de coulissement 59 et, plus précisément, aux moyens 21 agissant à l'encontre des moyens élastiques 20 et ce, comme illustré par la courbe C2. Il s'ensuit que les bandes 6a, 6b ne sont plus entraînées, comme illustré par la courbe C1. Simultanément, on cesse de mettre en oeuvre les moyens de chauffage et la température des mors 18a, 18b et des bandes décroît, comme illustré par la courbe C3. Les moyens de distribution 10 et de transfert 11 ne sont pas davantage actifs et il n'y a aucun remplissage du sachet comme illustré par la courbe C4. Dans cette phase cependant, on profite de ce que les bandes 6a, 6b sont au repos pour mettre en oeuvre les moyens d'impression 23.

Pendant une durée t4, faisant suite à t3, les mors 18a, 18b sont maintenus écartés, comme illustré par la courbe C2, et les bandes 6a, 6b ne sont pas entraînées, comme illustré par la courbe CI ce qui permet toujours la mise en oeuvre des moy.ns d'impression 23, comme illustré par la courbe C5. La température a diminué jusqu'à son seuil minimum, comme illustré par la courbe C3. C'est alors que les moyens de distribution 10 et de transfert 11 sont rendus actifs ce qui a pour effet de provoquer le remplissage du sachet S2 en cours de réalisation avec le matériau par l'intermédiaire des moyens de transfert 11, dans le sens de la flèche R sur la figure 6C. Comme on le remarque, le emplissage a donc lieu au cours d'une phase distincte de la phase de alisation du fond et des côtés latéraux du sachet et à un moment où la température des bandes constituant le sachet a diminué suffisamment pour que le p oduit de remplissage ne soit pas affecté par cette température.

Le remplissage se produit pendan la durée nécessaire, et ce en fonction de la nature et de la quantité de matériau à placer dans le sachet.

Enfin, pendant une durée t5, faisant suite à t. et finissant le cycle de fonctionnement de la machine, les mors 18a, 18b sont ramenés progressivement l'un contre l'autre dans la position initiale. Une position intermédiaire est illustrée sur la figure 6D. Les bandes 6a, 6b sont toujours au repos, comme illustré par la courbe CI et l'impression est toujours possible, comme illustré par la courbe C5. Eventuellement, le remplissage se poursuit, comme illustré par 1a courbe C4 et la température reste toujours à son seuil, comme illustré par la courbe C3. On se trouve alors dans la phaseillustrée par la figure 6A.et il est alors possible de fermer le côté supérieur du sachet S2.

Par conséquent, selon une caractéristique essentielle de l'invention, la phase de remplissage est distincte et ultérieure à la phase de réalisation du fond et des côtés longitudinaux du sachet. Soit cette troisième phase suit immédiatement la seconde phase, soit la troisième phase ne suit pas immédiatement la seconde phase, une phase de refroidissement intermédiaire étant prévue entre elles, comme il vient d'être décrit.

La mise en oeuvre de ce procédé et de cette machine permet de réaliser un sachet te que celui illustré sur la figure 7 correspondant au cas particulier où le sachet est de forme parallélépipédique ce qui présente l'avantage supplémentaire de permettre l'accumulation du produit dans un angle du sachet et, également, l'ouverture dudit sachet à l'endroit d'un angle aigu de celui-ci. Comme on l'a dit précédemment, les moyens 22 réalisent des trous T de forme caractéristique soit paral- lélngramme, soit losange. Il s'ensuit que ces trous T assurent une possibilité de déchirement longitudinal des bandes constituant le sachet dans le sens des flèches D sur la figure 7 ou des possibilités de déchirement transversal dans le sens des flèches T.

Les moyens 22 peuvent être commandés, par exemple selon une sequence déterminée, de manière à effectuer un coulissement en saillie plus important ce qui a pour ef-et d'ussurer une découpe transversale totale.

## Revendications

1. Procédé pour réaliser un sachet de forme générale plate et de contour en forme de parallélogramme ou de rectangle, fermé sur ses quatre côtés, en un matériau thermosoudable en forme de feuille, et pour remplir ce sachet avec une quantité prédéterminée d'un matériau solide ou liquide, dans lequel on part de deux bandes de matériau thermosoudable, on réalise progressivement par thermosoudage mutuel des deux bandes, trois côtés du sachet à savoir son fond et ses deux côtés longitudinaux, on remplit le sachet pa: son côté] supérieur resté ouvert, on sôlidarise enfin le côté supéri ur par thermosoudage, caractérisé par le fait que, dans une première phase initiale, on réalise le fond du sachet par thermosoudage ; dans une deuxième phase, immédiatement après la première phase, on réalise simultanément les deux côtés longitudinaux par thermosoudage, de façon progressive et continue ; dans une troisième phase, placée après la deuxième phase et distincte d'elle, on remplit le sachet.

2. Procédé selon 1, caractérisé par le fait que la troisième phase suit immédiatement la deuxième phase.

3. Procédé selon 1, caractérisé par le fait que la troisième phase ne suit pas immédiatement la seconde phase, mais une phase intermédiaire de refrcidissement du sachet ce qui évite que le matériau de remplissage ne soit détérioré par une température excessive de ce sachet.

4. Machine pour réaliser un sachet de forme générale plate et de contour en forme de parallélogramme ou de rectangle, fermé sur ses quatre cotés, en un matériau thermosoudable en forme de feuille, et pour remplir ce sachet avec une quantité prédéterminée d'un matériau solide ou liquide comprenant deux ensembles de moyens d'alimentation en bandes continues thermosoudables ; deux ensembles de moyens de thermosoudage mutuel tians- versal des deux bandos provenant des deux ensembles de moyens d'alimentation ; deux ensembles de moyens de thermosoudage mutuel longitudinal des deux bandes constituant également des moyens assurant le défilement des bandes ; des moyens de stockage du matériau a ensacher ; des moyens pour distribuer une quantité prédéterminée de ce matériau, des moyens pour transféréer cette quantité prédéterminée dans un sachet, caractérisée par le fait qu'elle comporte des moyens (19) propres à maintenir les deux ensembles (7a), (7b), (8a), (8b), appliqués l'un contre l'autre pendant une première partie du cycle de fonctionnement de la machine et d'autre part, écartés l'un de l'autre, pendant une deuxième partie du cycle de fonctionnement de la machine.

5. Machine selon 4, caractérisée par le fait que les moyens de soudage transversal (7a), (7b) et les moyens de soudage longitudinal (8a) (8b) sont portés par deux mors (18a) (18b) comprenant chacun une pièce (24) en forme générale de L, comportant un dossier (25) et une assise (26), ladite assise (26) formant deux branches respectivement une branche supérieure (29) et une branche inférieure (30), séparées par un espace libre (31) ; les deux branches (29), (30) cor. tituant respectivement des moyens de soudage transversaux supérieurs d'une part et inférieurs, d'autre part ; deux plaques (34), écartées transversalement l'une de l'autre et rigidement fixées à la pièce (24) comportant chacune une arête en arc de cercle (37) venant dans le prolongement des chants (32), (33) des branches (29) et (30), constituant les moyens de soudage longitudinal (8a), (8b).

6. Machine selon 4 et 5, caractérisée par le fait que les moyens (1 ) comprennent d'une part, des moyens (20) sollicitant en permanence les mors (18a), (18b) l'un contre l'autre et des moyens (21) sollicitant les mors (18a) (18b) à l'encontre des moyens élastiques (20) pendant une partie du cycle de la machine.

7. Machine elon 5 et 6, caractérisée par le fait que les moyens (20) se présentent sous la. forme de ressorts.

8. Machine selon 4 à 7, caractérisée par le fait que les moyens (21) se présentent sous la forme de galets agissant sur une came.

9. Machine selon 4 à 8, caractérisée par le fait que les plaques (34) sont rendues d'acartement réglable grâce à des trous (38) allongés prévus dans 1a pièce (24), avec lesquels coopèrent des vis de serrage.

10. Machine selon 4 à 9, caract risée par le fait qu'elle comporte des moyens (22) propres à réaliser une coupe pu une prédécoupe transversale entre deux sachets, ces moyens étant conformés pour permettre tout autant un déchirement longitudinal qu'un déchirement transversal du sachet.

11. Sachet réalisé par le procédé selon 1 à 3 et la machine selon 4 à 10, caractérisé par le fait que sa forme générale est celle d'un parallélogramme.

12. Sachet selon 11, caractérisé par le fait qu'il comporte des trous réalisés par les moyens (22) permettant un déchirement tout autant dans le sens transversal que longitudinal.
